# EUROPÄISCHE PATENTSCHRIFT

(11) **EP 0 182 148 B1**
(45) Veröffentlichungstag und Bekanntmachung des Hinweises auf die Patenterteilung: **24.05.1989**
(21) Anmeldenummer: 85113686.1
(22) Anmeldetag: 28.10.1985
(51) Int. Cl.: F41D 11/24, F41H 7/12

(54) **Maschinenkanone**
Automatic cannon
Canon automatique

(30) Priorität: 17.11.1984 DE 3442110
(43) Veröffentlichungstag der Anmeldung: 28.05.1986
(73) Patentinhaber: KUKA Wehrtechnik GmbH, D-86165 Augsburg (DE)
(72) Erfinder: Kausträter, Gert, Dipl.-Ing., D-8900 Augsburg (DE)
(74) Vertreter: Lichti, Heiner, Dipl.-Ing.

(56) Entgegenhaltungen:
- GB-A- 1 504 312
- US-A- 2 701 963

## Beschreibung

Die Erfindung betrifft eine Maschinenkanone mit rücklaufendem Rohr für gepanzerte Fahrzeuge, die fahrzeugseitig in einem Schwenkteil fest eingebaut und über vordere, schwingungsgedämpfte Waffenlager am Waffenträger abgestützt ist.

Bei bekannten Maschinenkanonen mit rücklaufendem Rohr werden die relativ hohen Rückstosskräfte üblicherweise über die starre Waffenlagerung in das Waffengehäuse, den Waffenträger (Schwenkteil), die Lafette oder den Turm und schliesslich in das Fahrzeugdach geleitet. In Abhängigkeit von der Kadenz wird das aus den vorgenannten Teilen bestehende System in Schwingung versetzt, so dass das Trefferergebnis naturgemäss negativ beeinflusst wird. Je leichter und freitragender die Aufnahme für die Lafette auf dem Dach ist, umso ungünstiger wirkt sich dieses Schwingungsverhalten auf die Trefferlage aus.

Bei der bekannten Maschinenkanone (DE-U-76 22 506) nach dem Oberbegriff des Anspruchs 1 soll dieser Nachteil dadurch abgemildert werden, dass die Waffenlager über Zapfen und diese umgebende Schwingmetalle im Waffenträger festgelegt sind. Aufgrund ihrer hülsenartigen Ausbildung wirken diese Schwingungsdämpfer sowohl beim Vor- als auch beim Rücklauf des Rohrs. Sie erfordern jedoch eine Einzelfertigung und sehr genaue Einpassung, um ihre Funktion einigermassen befriedigend erfüllen zu können. Auch sind sie im Dauerbetrieb nicht ausreichend verschleissfest, so dass die Trefferergebnisse mit der Zeit leiden. Ausserdem bringen die relativ kurzen Federwege der Schwingmetallbuchsen nur bei kurzen Feuerstössen einen Teilerfolg in der Trefferbildverbesserung.

Bei Waffen anderer Gattung, nämlich Flugzeugbordkanonen, ist es bekannt (GB-A-1 504 312), die Waffe in einem festen Führungsrohr mittels eines Hydraulikmediums schwimmend zu lagern und die Dämpfung durch Überstromvorgänge des Hydraulikmediums zu erreichen. Hierbei ergeben sich jedoch funktionelle und dichtungstechnische Probleme. In einer anderen Ausführungsform sind nicht näher beschriebene Speicherelemente zwischen einem die Waffe aufnehmenden Rohr und einem maschinenfesten Führungsrohr angeordnet. Hierbei wird das Speicherelement in ungünstiger Weise durch Kipp- und Querkräfte beansprucht. Auch ist der konstruktive und fertigungstechnische Aufwand bei allen Ausführungsformen erheblich, wie auch die Baulänge unerwünscht gross ist.

Schliesslich ist ein Versuchsstand für Maschinengewehre bekannt (US-A-2701 963), bei dem der Waffenlauf auf einer Art Stativ über axialgedämpfte Gleitlager und Rollen gelagert ist. Für eine Maschinenkanone an gepanzerten Fahrzeugen ist diese Waffenlagerung nicht geeignet.

Der Erfindung liegt die Aufgabe zugrunde, die eingangs genannte Maschinenkanone dahingehend weiterzuentwickeln, dass eine Verbesserung der Trefferergebnisse erreicht wird und das Trefferergebnis auch über eine längere Betriebsdauer reproduzierbar ist. Ferner soll die Montage und Austauschbarkeit der Waffenlagerung vereinfacht werden.

Durch die Ausbildung gemäss dem kennzeichnenden Teil des Anspruchs 1 erhält die Kanone gegenüber dem gattungsgemässen Stand der Technik mittels der Gleitlager eine einwandfreie Linearführung parallel zur Rohrachse. Diese Führung wird durch die Schwingungsdämpfer in keiner Weise beeinflusst. Andererseits erfolgt die Schwingungsdämpfung unmittelbar am Waffenlager und somit so nahe als möglich am Entstehungsort der Schwingungen, indem die Schwingungsdämpfer zwischen dem gleitenden Lagerteil und dem Waffenträger wirksam sind. Die erfindungsgemässe Ausbildung gibt gegenüber der bekannten Maschinenkanone ferner den Vorteil, dass die Schwingungsdämpfer für die Vorlauf-und die Rücklaufbewegung den in diesen Bewegungsrichtungen jeweils aufzunehmenden Kräften angepasst werden können, so dass in beiden Laufrichtungen eine optimale Dämpfung erzielbar ist. Schliesslich ergibt sich in der besonderen Zuordnung des beweglichen Lagerteils zu dem festen Lagerteil eine besonders kurze und gedrängte Bauweise.

Gemäss einem Ausführungsbeispiel der Erfindung sind die Schwingungsdämpfer zwischen dem gleitenden und dem festen Lagerteil der Gleitlager angeordnet. Die Waffenlager und die Schwingungsdämpfer bilden also eine in sich geschlossene Baueinheit, die in den Waffenträger eingesetzt wird. Statt dessen wäre es natürlich auch möglich, die Schwingungsdämpfer einerseits am gleitenden Lagerteil, andererseits unmittelbar am Waffenträger abzustützen, so dass das feste Lagerteil ausschliesslich Führungsfunktionen zu übernehmen hat.

In weiterer Ausgestaltung der Erfindung sind die Gleitlager als T-Nut-Führungen ausgebildet, so dass das Waffengehäuse in zwei zueinander senkrechten Koordinaten einwandfrei geführt ist.

Wenngleich die Widerlager wiederum am Waffenträger vorgesehen sein könnten, sind sie jedoch vorteilhafterweise Teil des festen Lagerteils, so dass die Schwingungsdämpfung in das Waffenlager integriert ist.

Dabei ist es zweckmässig, wenn die Widerlager und/oder der Ansatz am gleitenden Lagerteil taschenartige Aufnahmen für die Dämpfungsglieder aufweisen. Mittels dieser taschenartigen Aufnahmen werden die Dämpfungsglieder in Position gehalten und zentriert.

Wie bereits angedeutet, können die Dämpfungsglieder für die beiden Laufrichtungen des Rohrs unterschiedliche Dämpfungscharakteristik aufweisen, um den unterschiedlichen Kräften Rechnung tragen zu können.

Bei der erfindungsgemässen Ausbildung kann das feste Lagerteil über wenigstens zwei mit Abstand voneinander angeordnete Zapfen, zwischen denen sich die Widerlager befinden, in Buchsen am Waffenträger befestigt sein, so dass sich das Waffengehäuse und die Lager leicht montieren und gegebenenfalls auch austauschen lassen.

Das das Rohr einschliessende Waffengehäuse kann, wie an sich bekannt, über Bolzen am gleitenden Lagerteil abgesteckt sein, wobei zusätzlich das Waffengehäuse über eine Nut-FederVerbindung, die achsparallel zur Rohrachse verläuft, an dem gleitenden Lagerteil festgelegt ist. Hierdurch ist eine einwandfreie Zentrierung und Aufnahme des Waffengehäuses gewährleistet.

Gemäss einem weiteren Merkmal der Erfindung kann an dem Schwenkteil eine zusätzliche Führung für das Rohr vorgesehen sein, um bei Dauerfeuer unkontrollierte Rohrbewegungen einzuschränken und eine weitere Beruhigung des Gesamtsystems zu erhalten.

Nachstehend ist die Erfindung anhand eines in der Zeichnung wiedergegebenen Ausführungsbeispiels beschrieben.

In der Zeichnung zeigen:
Figur 1 einen Längsschnitt durch den Waffenträger im Bereich der vorderen Waffenlager und
Figur 2 einen Schnitt 11-11 gemäss Figur 1 in vergrössertem Massstab.

In der Zeichnung ist der Waffenträger mit 1 bezeichnet. Er nimmt die vorderen Waffenlager 2, 3 für das Waffengehäuse 18 auf. Dabei sind die beiden Waffenlager 2, 3 mit Bezug auf das Waffengehäuse 18 diametral angeordnet. Das Waffengehäuse 18 ist über Steckbolzen 4, 5, die den Waffenträger 1 mit Spiel durchgreifen, mit den vorderen Waffenlagern 2, 3 verbunden.

Beide Waffenlager 2, 3 sind als Gleitlager ausgebildet und bestehen jeweils aus einem festen Lagerteil 6 und einem gleitenden Lagerteil 7. Jedes feste Lagerteil 6 ist über zwei mit Abstand angeordnete Hohlzapfen 8 in Buchsen 9 am Waffenträger 1 festgelegt. Auf die Hohlzapfen 8 sind Verschlussdeckel 10 aufgesetzt.

Jedes feste Lagerteil 6 bildet, wie insbesondere aus Figur 2 ersichtlich, eine Gleitbahn 11 für das bewegliche Lagerteil 7. Im übrigen ist das Gleitlager als T-Nut-Führung ausgebildet. Das gleitende Lagerteil 7 weist (Figur 2) einen U-förmigen Querschnitt auf, wobei der Steg des U-Profils die Gleitfläche aufweist, während die Schenkel zur Aufnahme der Steckbolzen 4 dienen.

Das Waffengehäuse 1 ist ferner mittels einer Nut-Federverbindung 12 auf dem gleitenden Lagerteil 7 zentriert.

Wie aus Figur 1 näher ersichtlich, weist das gleitende Lagerteil 7 einen etwa radial nach aussen verlaufenden Ansatz 13 auf, der durch eine Aussparung im festen Lagerteil 6 hindurchgreift. Beiderseits des Ansatzes 13 sind an dem festen Lagerteil 6 Widerlager 14, 15 in Form von taschenartigen Aufnahmen ausgebildet. Zwischen dem Ansatz 13 und jedem der beiden Widerlager 14, 15 ist ein Dämpfungsglied 16 bzw. 17 eingesetzt, das gegebenenfalls noch zusätzlich mittels Bolzen oder dgl. zentriert ist.

Die Dämpfungsglieder 16, 17 können, wie aus Figur 1 zu entnehmen ist, unterschiedlich ausgelegt sein, um den verschiedenen Kraftverhältnissen beim Vor- und Rücklauf der Kanone Rechnung zu tragen. Im übrigen können die Dämpfungsglieder von beliebigem Aufbau sein, beispielsweise aus Schraubenfedern, Tellerfedern, Schwingmetallen, Metallgewebekissen oder dgl. bestehen.

An dem Waffenträger bzw. dem die Kanone aufnehmenden Schwenkteil kann eine zusätzliche Führung 19 (Fig. 1) vorgesehen sein, die die Bewegungen des Rohrs einschränkt.

## Patentansprüche

1. Maschinenkanone mit rücklaufendem Rohr für gepanzerte Fahrzeuge, die fahrzeugseitig in einem Schwenkteil fest eingebaut und über vordere, schwingungsgedämpfte Waffenlager am Waffenträger abgestützt ist, dadurch gekennzeichnet, dass die vorderen Waffenlager (2, 3) als lineare, aus einem festen Lagerteil (6) und einem gleitenden Lagerteil (7) bestehende Gleitlager ausgebildet sind und dass das gleitende Lagerteil (7) gegenüber dem Waffenträger (1 ) über Dämpfungsglieder (16, 17), die in beiden Laufrichtungen des Rohrs wirksam sind, abgestützt ist, wobei das feste Lagerteil (6) eine grossflächige Gleitbahn (11) für das bewegliche Lagerteil (7) bildet und in dieser Gleitbahn eine Aussparung aufweist, in die ein Ansatz (13) am gleitenden Lagerteil (7) hineinragt und beiderseits der Aussparung ein Widerlager (14, 15) für je ein Dämpfungsglied (16, 17) vorgesehen ist, das sich mit seinem jeweils anderen Ende an dem Ansatz (13) abstützt.

2. Maschinenkanone nach Anspruch 1, dadurch gekennzeichnet, dass die Schwingungsdämpfer (16, 17) zwischen dem gleitenden und dem festen Lagerteil (7 bzw. 6) der Gleitlager (2, 3) angeordnet sind.

3. Maschinenkanone nach Anspruch 1 oder 2, dadurch gekennzeichnet, dass das Gleitlager (2, 3) als T- Nut- Führung ausgebildet ist.

4. Maschinenkanone nach einem der Ansprüche 1 bis 3, dadurch gekennzeichnet, dass die Widerlager (14, 15) Teil des festen Lagerteils (6) sind.

5. Maschinenkanone nach einem der Ansprüche 1 bis 4, dadurch gekennzeichnet, dass die Widerlager (14, 15) und/oder der Ansatz (13) am gleitenden Lagerteil (7) taschenartige Aufnahmen für die Dämpfungsglieder (16, 17) aufweisen.

6. Maschinenkanone nach einem der Ansprüche 1 bis 5, dadurch gekennzeichnet, dass die Dämpfungsglieder (16, 17) für die beiden Laufrichtungen des Rohrs unterschiedliche Dämpfungscharakteristik aufweisen.

7. Maschinenkanone nach einem der Ansprüche 1 bis 6, dadurch gekennzeichnet, dass das feste Lagerteil (6) über wenigstens zwei mit Abstand voneinander angeordnete Zapfen (8), zwischen denen sich die Widerlager (13, 14, 15) befinden, in Buchsen (9) am Waffenträger (1) befestigt ist.

8. Maschinenkanone nach einem der Ansprüche 1 bis 7, dadurch gekennzeichnet, dass das das Rohr einschliessende Waffengehäuse (18) über Bolzen (4) und (5) am gleitenden Lagerteil (7) abgesteckt ist.

9. Maschinenkanone nach einem der Ansprüche 1 bis 8, dadurch gekennzeichnet, dass an dem Schwenkteil eine zusätzliche, Bewegungen des Rohrs einschränkende Führung (19) angeordnet ist.

## Revendications

1. Canon mitrailleur comportant un tube à recul pour véhicules blindés, canon qui, du côté véhicule, est encastré fermement dans une pièce pivotante et qui, à l'intervention de paliers d'arme avant à vibrations amorties, prend appui sur le support de l'arme, caractérisé en ce que les paliers d'arme avant (2, 3) sont réalisés sous forme de paliers à glissement linéaires constitués d'une partie de palier fixe (6) et d'une partie de palier coulissante (7), et en ce que la partie de palier coulissante (7) prend appui vis-à-vis du support d'arme (1 ) à l'intervention d'organes d'amortissement (16, 17) agissant dans les deux directions du tube, la partie de palier fixe (6) formant une voie de glissement à grande surface (11 ) pour la partie de palier mobile (7) et comportant, dans cette voie de glissement, un évidement dans lequel pénètre une saillie (13) formée sur la partie de palier coulissante (7) tandis que, de part et d'autre de l'évidement, est prévue une butée (14, 15) pour chaque organe d'amortissement (16, 17) en prenant appui, chaque fois à son autre extrémité, sur la saillie (13).

2. Canon mitrailleur selon la revendication 1, caractérisé en ce que les amortisseurs de vibrations (16, 17) sont disposés entre la partie de palier coulissante et la partie de palier fixe (7 ou 6) des paliers à glissement (2, 3).

3. Canon mitrailleur selon la revendication 1 ou 2, caractérisé en ce que le palier à glissement (2, 3) est réalisé sous forme d'un guide à rainure en T.

4. Canon mitrailleur selon une des revendications 1 à 3, caractérisé en ce que les butées (14, 15) font partie de la partie de palier fixe (6).

5. Canon mitrailleur selon une des revendications 1 à 4, caractérisé en ce que les butées (14, 15) et/ou la saillie (13) se trouvant sur la partie de palier coulissante (7) comportent des évidements en forme de poches pour les organes d'amortissement (16, 17).

6. Canon mitrailleur selon une des revendications 1 à 5, caractérisé en ce que les organes d'amortissement (16, 17) prévus pour les deux sens du tube ont une caractéristique d'amortissement différente.

7. Canon mitrailleur selon une des revendications 1 à 6, caractérisé en ce que la partie de palier fixe (6) est fixée dans des douilles (9) se trouvant sur le support d'arme (1) à l'intervention d'au moins deux tourillons écartés l'un de l'autre et entre lesquels se trouvent les butées (13, 14, 15).

8. Canon mitrailleur selon une des revendications 1 à 7, caractérisé en ce que le logement d'arme (18) englobant le tube est enfiché, à l'intervention de goujons (4, 5) sur la partie de palier coulissante (7).

9. Canon mitrailleur selon une des revendications 1 à 8, caractérisé en ce que sur la partie pivotante, est disposé un guide supplémentaire limitant les mouvements du tube.

## Claims

1. Automatic gun with recoil tube for armoured vehicles fixed in a swivel part on the vehicle side and supported on the weapon carrier by means of front, vibration-damped weapon bearings, characterized in that the front weapon bearings (2, 3) are constructed as linear sliding bearings comprising a fixed bearing part (6) and a sliding bearing part (7) and that the latter is supported with respect to the weapon carrier (1) via damping members (16, 17), which act in both movement directions of the tube, the fixed bearing part (6) forming a large-area guideway (11) for the movable bearing part (7) and in this guideway has a recess into which projects a lug (13) on the sliding bearing part (7) and on either side of the recess an abutment (14, 15) is provided for in each case one damping member (16, 17), which is supported with its in each case other end on lug (13).

2. Automatic gun according to claim 1, characterized in that the vibration dampers (16, 17) are positioned between the sliding and fixed bearing part (7, 6) of sliding bearings (2, 3).

3. Automatic gun according to claims 1 or 2, caracterized in that the sliding bearing (2, 3) is constructed as a T-slot guide.

4. Automatic gun according to one of the claims 1 to 3, characterized in that the abutments (14,15) are part of the fixed bearing part (6).

5. Automatic gun according to one of the claims 1 to 4, characterized in that the abutments (14, 15) and/or the lug (13) on the sliding bearing part (7) have pocket-like receptacles for the damping members (16,17).

6. Automatic gun according to one of the claims 1 to 5, characterized in that the damping members (16,17) have different damping characteristics for the two movement directions of the tube.

7. Automatic gun according to one of the claims 1 to 6, characterized in that the fixed bearing part (6) is fixed in bushes (9) on the weapon carrier (1) by means of at least two, spaced pins (8) between which are located the abutments (13, 14, 15).

8. Automatic gun according to one of the claims 1 to 7, characterized in that the weapon housing (18) surrounding the tube is mounted by means of bolts (4 and 5) on the sliding bearing part (7).

9. Automatic gun according to one of the claims 1 to 8, characterized in that an additional guide (19) limiting tube movements is placed on the swivel part.
